# EUROPÄISCHE PATENTSCHRIFT

(11) **EP 3 087 856 B1**
(45) Veröffentlichungstag und Bekanntmachung des Hinweises auf die Patenterteilung: **07.03.2018**
(21) Anmeldenummer: 16000809.0
(22) Anmeldetag: 08.04.2016
(51) Int. Cl.: A41D 27/28, A41D 31/02, A41D 13/00

(54) **BEKLEIDUNGSSTÜCK**
ITEM OF CLOTHING
PIÈCE DE VÊTEMENT

(30) Priorität: 29.04.2015 DE 202015003161 U
(43) Veröffentlichungstag der Anmeldung: 02.11.2016
(73) Patentinhaber: Held GmbH, 87545 Burgberg-Erzflöße (DE)
(72) Erfinder: Held, Stefan, 87545 Burgberg (DE)
(74) Vertreter: v. Bezold & Partner Patentanwälte - PartG mbB

(56) Entgegenhaltungen:
- AT-U1- 5 630
- US-A1- 2013 097 763

## Beschreibung

Die Erfindung betrifft ein Bekleidungsstück, insbesondere eine Jacke oder eine Hose, wobei es sich vorzugsweise um eine Motorradjacke oder eine Motorradhose handelt.

Aus dem Stand der Technik sind Bekleidungsstücke mit einem mehrlagigen Aufbau bekannt mit einem außen liegenden Obermaterial (z. B. Leder oder Textil) und einer innenliegenden Membran (z. B. Gore-Tex®), die atmungsaktiv, winddicht und wasserdicht ist. Bei einer Benutzung eines solches Bekleidungsstücks im Regen sorgt die Membran für eine Wasserdichtigkeit des Bekleidungsstücks. Problematisch ist allerdings die Benutzung eines solchen Bekleidungsstückes bei warmen Außentemperaturen, da die Atmungsfähigkeit der Membran von dem Temperaturunterschied zwischen Innenseite und Außenseite abhängt und mit der Größe des Temperaturunterschiedes zunimmt. Bei hohen Außentemperaturen ist die Atmungsfähigkeit der Membran deshalb relativ gering, sodass der Träger des Bekleidungsstückes schwitzen kann, was unerwünscht ist.

Zur Lösung dieses Problems sind Bekleidungsstücke bekannt, bei denen die Membran wahlweise in das Bekleidungsstück eingesetzt oder entfernt werden kann. Bei einer Benutzung des Bekleidungsstücks im Regen wird die Membran dann in das Bekleidungsstück eingesetzt, wohingegen die Membran entfernt wird, wenn das Bekleidungsstück bei hohen Außentemperaturen und trockener Luft verwendet wird. Allerdings sind derartige Bekleidungsstücke mit einer entfernbaren Membran unpraktisch, da die Membran relativ aufwändig entfernt bzw. eingesetzt werden muss. Darüber hinaus muss die entfernte Membran dann in einer separaten Tasche an der Jacke oder in einem extra Gepäckstück mitgeführt werden.

Aus US 2013/0097763 A1 ist ein Bekleidungsstück gemäß dem Oberbegriff von Anspruch 1 bekannt. Allerdings ist die Atmungsaktivität hierbei noch unbefriedigend.

Zum allgemeinen technischen Hintergrund der Erfindung ist auch hinzuweisen auf AT 005 630 U1. Diese Druckschrift offenbart ein Bekleidungsstück mit einem Obermaterial und einer kälte- und/oder wärmehemmenden Einlage, die an der Innenseite des Obermaterials angebracht ist. Allerdings dient die Einlage hierbei nur zur Wärmeisolation und kann die Atmungsaktivität deshalb nicht in der gewünschten Weise verbessern.

Der Erfindung liegt deshalb die Aufgabe zugrunde, ein entsprechend verbessertes Bekleidungsstück zu schaffen. Diese Aufgabe wird durch ein erfindungsgemäßes Bekleidungsstück gemäß dem Hauptanspruch gelöst.

Die Erfindung umfasst die allgemeine technische Lehre, ein Bekleidungsstück mit einer atmungsaktiven, winddichten und wasserdichten Membran zu schaffen, wobei die Membran fest mit dem Bekleidungsstück verbunden ist, aber zwischen verschiedenen Stellungen verstellt werden kann, um bei Regen eine ausreichende Wasserdichtigkeit zu bieten und trotzdem bei warmen Außentemperaturen ohne Regen ein Schwitzen des Trägers zu vermeiden.

Das erfindungsgemäße Bekleidungsstück weist eine Kammer zur Aufnahme eines Körperteils des Trägers des Bekleidungsstückes auf, wobei es sich beispielsweise um das Bein oder den Oberkörper des Trägers handeln kann. Das erfindungsgemäße Kleidungsstück kann also beispielsweise eine Jacke oder Hose sein.

Darüber hinaus umfasst das erfindungsgemäße Bekleidungsstück ein Obermaterial, das die Kammer an ihrem Umfang außen einschließt. Beispielsweise kann es sich bei dem Obermaterial um Leder, Kunstleder oder ein Fasergewebe handeln, wobei das Obermaterial auch mehrere verschiedene Schichten aufweisen kann, die übereinander liegen und fest miteinander verbunden sind.

Weiterhin enthält das erfindungsgemäße Bekleidungsstück eine Membran, die atmungsaktiv, winddicht und wasserdicht ist, wobei derartige Membranen aus dem Stand der Technik bekannt sind und deshalb nicht näher beschrieben werden müssen. Beispielsweise werden derartige Membranen unter der Marke Gore-Tex® kommerziell vertrieben.
Die Membran ist bei dem erfindungsgemäßen Bekleidungsstück an der Innenseite des Obermaterials angeordnet und mit einem festen Membranabschnitt innen an dem Oberteil befestigt, wobei sich der feste Membranabschnitt über einen Teil des Umfangs der Kammer erstreckt.
Das erfindungsgemäße Bekleidungsstück zeichnet sich nun dadurch aus, dass die Membran mit einem losen Membranabschnitt nicht an dem Obermaterial befestigt ist.

Der lose Membranabschnitt kann deshalb an die Innenseite des Obermaterials oder an die Innenseite des festen Membranabschnitts angelegt werden. Wenn der lose Membranabschnitt an die Innenseite des Obermaterials angelegt ist, so wird die Kammer über ihren gesamten Umfang von der Membran umgeben, was eine gute Wasserdichtigkeit ergibt. Wenn der lose Membranabschnitt dagegen an die Innenseite des festen Membranabschnitts angelegt wird, so liegen dort zwei Membranschichten übereinander, während an der gegenüberliegenden Seite kein Membranabschnitt vorhanden ist. Auf dieser Seite ohne einen Membranabschnitt ist das Bekleidungsstück deshalb relativ winddurchlässig, was ein Schwitzen des Trägers verhindert.
Der lose Membranabschnitt ist also zwischen einer Regenstellung und einer Lüftungsstellung verstellbar. In der Regenstellung liegt der lose Membranabschnitt an der Innenseite des Obermaterials an, sodass die Kammer über ihren gesamten Umfang von der Membran umgeben ist. In der Lüftungsstellung liegt der lose Membranabschnitt dagegen an der Innenseite des festen Membranabschnitts an, sodass die Kammer dann nur auf einem Teil ihres Umfangs von der Membran umgeben ist.

In einem bevorzugten Ausführungsbeispiel der Erfindung ist der feste Membranabschnitt an der Hinterseite des Bekleidungsstücks angeordnet. Bei einer Jacke bedeutet dies, dass sich der feste Membranabschnitt im Rückenbereich der Jacke befindet. Bei einer Hose bedeutet dies dagegen, dass der feste Membranabschnitt an der Beinhinterseite gelegen ist.

Weiterhin ist zu erwähnen, dass das Bekleidungsstück bei seiner bestimmungsgemäßen Benutzung vorzugsweise einem Fahrtwind ausgesetzt ist. Bei einer Motorradjacke oder einer Motorradhose wird dieser Fahrtwind durch die Fahrgeschwindigkeit des Motorrades erzeugt. Der feste Membranabschnitt ist bei einem solchen Bekleidungsstück vorzugsweise an der Seite des Bekleidungsstücks angeordnet, die bei der bestimmungsgemäßen Benutzung dem Fahrtwind abgewandt ist. Dies ist vorteilhaft, weil der Fahrtwind dann in der Lüftungsstellung des Bekleidungsstücks in das Bekleidungsstück eindringen kann, wodurch ein Schwitzen des Fahrers verhindert wird.

Es wurde bereits vorstehend erwähnt, dass in der Lüftungsstellung der lose Membranabschnitt über dem festen Membranabschnitt liegt, sodass zwei Membranschichten übereinander liegen, wodurch die Atmungsaktivität der Membran herabgesetzt wird. Diese störende Wirkung der Doppellagigkeit der Membran an dieser Stelle wird dadurch kompensiert, dass der lose Membranabschnitt an der dem festen Membranabschnitt abgewandten Seite flächig mit einem luftdurchlässigen Abstandshalter (z.B. dreidimensionales Gewebe) beschichtet ist. Zwischen dem Körper des Trägers und dem losen Membranabschnitt befindet sich dann der luftdurchlässige Abstandshalter (z.B. dreidimensionales Gewebe), sodass ein Schwitzen des Trägers trotz der Doppellagigkeit der Membran an dieser Stelle verhindert wird.

Der luftdurchlässige Abstandshalter ermöglicht also in der Lüftungsstellung des losen Membranabschnitts eine Luftströmung zwischen dem Körperteil in der Kammer einerseits und dem losen Membranabschnitt andererseits.

Weiterhin ist zu erwähnen, dass sich der lose Membranabschnitt und der feste Membranabschnitt vorzugsweise jeweils über 30-70 %, 40-60 % oder im Wesentlichen 50 % des Umfangs der Kammer erstrecken.

Ferner ist zu bemerken, dass die Membran mit dem losen Membranabschnitt und dem festen Membranabschnitt einstückig ausgebildet sein kann. Es besteht jedoch alternativ auch die Möglichkeit, dass der lose Membranabschnitt und der feste Membranabschnitt getrennte Teile sind, die dann erst miteinander verbunden werden.

Es wurde bereits vorstehend kurz erwähnt, dass es sich bei der Membran um eine handelsübliche Membran handeln kann, wie beispielsweise eine Gore-Tex®-Membran. Zur Erreichung der ausreichenden Atmungsaktivität weist die Membran eine Vielzahl von Poren mit einer großen Porendichte auf, wobei die Porendichte vorzugsweise mindestens 100.000/cm², 200.000/cm², 500.000/cm² oder 1.000.000/cm² beträgt. Die Größe der einzelnen Poren ist vorzugsweise wesentlicher kleiner als ein Wassertropfen und wesentlich großer als ein Wassermolekül.

Schließlich ist noch zu erwähnen, dass es sich bei dem Bekleidungsstück vorzugsweise um eine Motorradjacke oder eine Motorradhose handelt. Die Erfindung ist jedoch hinsichtlich des Typs des Bekleidungsstückes nicht auf diese Beispiele beschränkt, sondern auch bei anderen Typen von Bekleidungsstücken realisierbar.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1A: eine Querschnittansicht durch ein Hosenbein einer erfindungsgemäßen Motorradhose in einer Regenstellung,
- Figur 1B: das Hosenbein aus Figur 1A in einer Lüftungsstellung,

- Figur 2A: eine Querschnittsansicht durch eine erfindungsgemäße Motorradjacke im Bereich des Oberkörpers in einer Regenstellung, sowie
- Figur 2B: die Motorradjacke aus Figur 2A in einer Lüftungsstellung.

Die Figuren 1A und 1B zeigen ein erfindungsgemäßes Ausführungsbeispiel einer Motoradhose 1, wobei die beiden Zeichnungen jeweils eine Querschnittsdarstellung eines Hosenbeins im Bereich eines Beins 2 zeigen.

Figur 1A zeigt hierbei eine sogenannte Regenstellung, die eine optimale Wasserdichtigkeit bietet und bei Fahrten im Regen verwendet wird.

Figur 1B zeigt dagegen eine sogenannte Lüftungsstellung, die eine optimale Belüftung bei verringerter Wasserdichtigkeit bietet und beispielsweise bei Fahrten im Sommer bei hohen Außentemperaturen ohne Regen verwendet wird.

Die Motoradhose 1 weist zunächst ein Obermaterial 3 auf, das in herkömmlicher Weise ausgebildet sein und beispielsweise aus Leder, Fasergewebe oder mehreren verschiedenen Schichten aus verschiedenen Materialien bestehen kann.

Das Obermaterial 3 schließt eine Kammer 4 ein, die das Bein 2 aufnimmt, was an sich aus dem Stand der Technik bekannt ist und deshalb nicht näher beschrieben werden muss.

An der Innenseite des Obermaterials 3 ist eine Membran angebracht, die aus einem festen Membranabschnitt 5 und einem losen Membranabschnitt 6 besteht.

Der feste Membranabschnitt 5 ist mittels einer Kleberschicht 7 an der Innenseite des Obermaterials 3 befestigt und zwar an einer Hinterseite 8 der Motoradhose 1. Der feste Membranabschnitt 5 erstreckt sich hierbei ungefähr über die Hälfte des Umfangs der Kammer 4.

Alternativ zu der Kleberschicht 7 besteht auch die Möglichkeit, dass sich zwischen dem festen Membranabschnitt 5 und der Innenseite des Obermaterials 3 eine Luftschicht befindet. Der feste Membranabschnitt 5 kann also auch in anderer Weise an dem Obermaterial 3 befestigt sein, beispielsweise durch punktuelle Vernähungen.

Der lose Membranabschnitt 6 ist einstückig mit dem festen Membranabschnitt 5 verbunden und befindet sich an einer Vorderseite 9 der Motoradhose 1. Hierbei ist es wichtig, dass der lose Membranabschnitt 6 nicht mit dem Obermaterial 3 verbunden ist. Der lose Membranabschnitt 6 kann deshalb verschiedene Stellungen einnehmen, nämlich zum einen die in Figur 1A dargestellte Regenstellung und die in Figur 1B dargestellte Lüftungsstellung.

In der in Figur 1A dargestellten Regenstellung ist der lose Membranabschnitt 6 nach vorne geklappt und liegt dann an der Innenseite des Obermaterials 3 an der Vorderseite 9 der Motoradhose 1 an, so dass die Kammer 4 über ihren gesamten Umfang von dem festen Membranabschnitt 5 bzw. von dem losen Membranabschnitt 6 umgeben ist, was eine optimale Wasserdichtigkeit und Regenfestigkeit bewirkt.

In der in Figur 1B dargestellten Lüftungsstellung ist der lose Membranabschnitt 6 dagegen nach hinten auf die Innenseite des festen Membranabschnitts 5 geklappt. An der Vorderseite 9 der Motoradhose 1 befindet sich dann überhaupt keine Membran, so dass der Fahrtwind dort relativ leicht durch das relativ winddurchlässige Obermaterial 3 in die Kammer 4 eindringen kann, um dort das Bein so zu belüften.

Allerdings befinden sich an der Hinterseite des Beins 2 dann zwei Membranschichten des losen Membranabschnitts 6 und des festen Membranabschnitts 5, so dass die Atmungsaktivität dort verringert ist. Zur Vermeidung einer Schweißbildung an der Hinterseite des Beins 2 ist der lose Membranabschnitt 6 deshalb an seiner Vorderseite mit einem luftdurchlässigen Abstandshalter 10 beschichtet. Der luftdurchlässige Abstandshalter 10 ermöglicht an der Hinterseite des Beins 2 eine Luftströmung zwischen dem Bein 2 und der Vorderseite des nach hinten geklappten losen Membranabschnitts 6.

Das Ausführungsbeispiel gemäß den Figuren 2A und 2B stimmt weitgehend mit dem vorstehend beschriebenen und in den Figuren 1A und 1B dargestellten Ausführungsbeispielen überein, sodass zur Vermeidung von Wiederholungen auf die vorstehende Beschreibung verwiesen wird, wobei entsprechende Einzelheiten mit denselben Bezugszeichen mit einem Apostroph gekennzeichnet sind.
Eine Besonderheit dieses Ausführungsbeispiels besteht darin, dass es sich bei dem Bekleidungsstück um eine Motorradjacke 1' handelt.
Ansonsten stimmt dieses Ausführungsbeispiel mit dem vorstehend beschriebenen Ausführungsbeispiel überein.
Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen, der in den beiliegenden Ansprüchen definiert wird.

### Bezugszeichenliste:

- 1: Motorradhose
- 1': Motorradjacke
- 2: Bein
- 2': Oberkörper
- 3, 3': Obermaterial
- 4, 4': Kammer
- 5, 5': Fester Membranabschnitt
- 6, 6': Loser Membranabschnitt
- 7, 7': Kleberschicht oder Luftschicht zwischen Außenmaterial und Membrane
- 8, 8': Hinterseite der Motorradhose
- 9, 9': Vorderseite der Motorradhose
- 10, 10': Luftdurchlässiger Abstandshalter

## Patentansprüche

1. Bekleidungsstück (1, 1'), insbesondere Jacke oder Hose, insbesondere Motorradjacke für Motorradfahrer, mit
a) einer Kammer (4, 4') zur Aufnahme eines Körperteils (2, 2') eines Trägers des Bekleidungsstücks (1, 1'), insbesondere eines Beins oder eines Oberkörpers,
b) einem Obermaterial (3, 3'), das die Kammer (4, 4') an ihrem Umfang außen einschließt, und
c) einer im Wesentlichen atmungsaktiven, winddichten und wasserdichten Membran (5, 6, 5', 6'),
c1) die an der Innenseite des Obermaterials (3, 3') angeordnet ist,
c2) die mit einem festen Membranabschnitt (5, 5') innen an dem Obermaterial (3, 3') befestigt ist,
c3) die sich mit dem festen Membranabschnitt (5, 5') über einen Teil des Umfangs der Kammer (4, 4') erstreckt, und
c4) die mit einem losen Membranabschnitt (6, 6') nicht an dem Obermaterial (3, 3') befestigt ist,
c5) wobei der lose Membranabschnitt (6, 6') zwischen einer Regenstellung und einer Lüftungsstellung verstellbar ist,
c6) wobei der lose Membranabschnitt (6, 6') in der Regenstellung an der Innenseite des Obermaterials (3, 3') anliegt, so dass die Kammer (4, 4') über ihren gesamten Umfang von der Membran (5, 6, 5', 6') umgeben ist,
c7) wohingegen der lose Membranabschnitt (6, 6') in der Lüftungsstellung an der Innenseite des festen Membranabschnitts (5, 5') anliegt, so dass die Kammer (4, 4') nur auf einem Teil ihres Umfangs von der Membran (5, 6, 5', 6') umgeben ist,
**dadurch gekennzeichnet,**
d) **dass** der lose Membranabschnitt (6, 6') an der dem festen Membranabschnitt (5, 5') abgewandten Seite flächig mit einem luftdurchlässigen Abstandshalter (10, 10') beschichtet ist, und
e) **dass** der luftdurchlässige Abstandshalter (10, 10') in der Lüftungsstellung des losen Membranabschnitts (6, 6') eine Luftströmung zwischen dem Körperteil (2, 2') und dem losen Membranabschnitt (6, 6') ermöglicht.

2. Bekleidungsstück (1, 1') nach Anspruch 1, **dadurch gekennzeichnet, dass** der lose Membranabschnitt (6, 6') wahlweise an die Innenseite des Obermaterials (3, 3') oder an die Innenseite des festen Membranabschnitts (5, 5') angelegt werden kann.

3. Bekleidungsstück (1, 1') nach einem der vorhergehenden Ansprüche, **dadurch gekennzeichnet, dass** der feste Membranabschnitt (5, 5') an der Hinterseite des Bekleidungsstücks (1, 1') angeordnet ist.

4. Bekleidungsstück (1, 1') nach einem der vorhergehenden Ansprüche, **dadurch gekennzeichnet,**
a) **dass** das Bekleidungsstück (1, 1') bei seiner bestimmungsgemäßen Benutzung einem Fahrtwind ausgesetzt ist, und
b) **dass** der feste Membranabschnitt (5, 5') an der Seite des Bekleidungsstücks (1, 1') angeordnet ist, die bei der bestimmungsgemäßen Benutzung dem Fahrtwind abgewandt ist.

5. Bekleidungsstück (1, 1') nach einem der vorhergehenden Ansprüche, **dadurch gekennzeichnet, dass** sich der lose Membranabschnitt (6, 6') und der feste Membranschnitt (5, 5') jeweils über 30%-70%, 40%-60% oder im Wesentlichen 50% des Umfangs der Kammer (4, 4') erstrecken.

6. Bekleidungsstück (1, 1') nach einem der vorhergehenden Ansprüche, **dadurch gekennzeichnet,**
a) **dass** die Membran (5, 6, 5', 6') einstückig ausgebildet ist, oder
b) **dass** der lose Membranabschnitt (6, 6') mit dem festen Membranabschnitt (5, 5') verbunden ist, so dass die Membran (5, 6, 5', 6') über den Umfang der Kammer (4, 4') lückenlos durchgehend ist.

7. Bekleidungsstück (1, 1') nach einem der vorhergehenden Ansprüche, **dadurch gekennzeichnet,**
a) **dass** das Obermaterial (3, 3') mindestens eines der folgenden Materialien umfasst:
a1) Leder,
a2) Kunstleder,
a3) Fasergewebe, insbesondere mit Kohlefasern, und/oder
b) **dass** das Obermaterial (3, 3') mehrere übereinander liegende Schichten aufweist, insbesondere aus den vorstehend genannten Materialien, und/oder
c) **dass** das Obermaterial (3, 3') winddurchlässiger als die Membran (5, 6, 5', 6') ist, und/oder
d) **dass** das Obermaterial (3, 3') abriebfester als die Membran (5, 6, 5', 6') ist, und/oder
e) **dass** das Obermaterial (3, 3') weniger wasserdicht ist als die Membran (5, 6, 5', 6').

8. Bekleidungsstück (1, 1') nach einem der vorhergehenden Ansprüche, **dadurch gekennzeichnet,**
a) **dass** die Membran (5, 6, 5', 6') mikroporös ist, und/oder
b) **dass** die Membran (5, 6, 5', 6') Poren aufweist mit einer Porendichte von mindestens 100.000cm⁻², 200.000cm⁻², 500.000cm⁻² oder 1.000.000cm⁻², und/oder
c) **dass** die einzelnen Poren der Membran (5, 6, 5', 6') eine Porengröße aufweisen, die wesentlich kleiner ist als ein Wassertropfen, insbesondere mindestens 1.000-mal, 2.000-mal, 5.000-mal, 10.000-mal oder 20.000-mal kleiner als ein Wassertropfen,
d) **dass** die einzelnen Poren der Membran (5, 6, 5', 6') eine Porengröße aufweisen, die wesentlich größer ist als ein Wassermolekül, insbesondere mindestens 10-mal, 20-mal, 50-mal, 100-mal, 200-mal oder 500-mal größer als ein Wassermolekül.

9. Bekleidungsstück (1') nach einem der vorhergehenden Ansprüche, **dadurch gekennzeichnet,**
a) **dass** das Bekleidungsstück (1') eine Motorradjacke und der Körperteil (2') ein Oberkörper (2') ist, und
b) **dass** der lose Membranabschnitt (6') in der Regenstellung im Brust- und/oder Bauchbereich des Trägers anliegt, und
c) **dass** der lose Membranabschnitt (6') in der Lüftungsstellung im Rückenbereich des Trägers anliegt.

10. Bekleidungsstück (1) nach einem der vorhergehenden Ansprüche, **dadurch gekennzeichnet,**
a) **dass** das Bekleidungsstück (1) eine Hose und der Körperteil (2) ein Bein (2) ist, und
b) **dass** der lose Membranabschnitt (6) in der Regenstellung an der Vorderseite des Beins (2) anliegt, und
c) **dass** der lose Membranabschnitt (6) in der Lüftungsstellung an der Hinterseite des Beins (2) anliegt.

## Claims

1. Garment (1, 1'), in particular jacket or trousers, in particular motorcycle jacket for motorcyclists, comprising
a) a chamber (4, 4') for receiving a part of the body (2, 2') of a wearer of the garment (1, 1'), in particular a leg or upper body,
b) an upper material (3, 3') which encloses the outer periphery of the chamber (4, 4'), and
c) a substantially breathable, windproof and waterproof membrane (5, 6, 5', 6'),
c1) arranged on the inside of the upper material (3, 3'),
c2) secured to the inside of the upper material (3, 3') with a fixed membrane portion (5, 5'),
c3) extending over a portion of the periphery of the chamber (4, 4') with the fixed membrane portion (5, 5'); and
c4) which is not attached to the upper material (3, 3') with a loose membrane portion (6, 6'),
c5) wherein the loose membrane portion (6, 6') is adjustable between a rain position and a ventilation position,
c6) wherein the loose membrane portion (6, 6'), when in the rain position, is resting on the inner side of the upper material (3, 3'), so that the chamber (4, 4') is surrounded by the membrane (5, 6, 5', 6') over its entire circumference,
c7) whereas the loose membrane portion (6, 6'), when in the ventilation position, is located on the inside of the fixed membrane portion (5, 5'), so that the chamber (4, 4') is surrounded by the membrane (5, 6, 5', 6') only on a portion of its circumference,
**characterised in that**
d) the loose membrane portion (6, 6') is surface-coated with an air-permeable spacer (10, 10') on the side facing away from the fixed membrane portion (5, 5'), and
e) the air-permeable spacer (10, 10') in the ventilation position of the loose membrane portion (6, 6') allows air flow between the body part (2, 2') and the loose membrane portion (6, 6').

2. A garment (1, 1') according to claim 1, **characterized in that** the loose membrane portion (6, 6') can be selectively applied to the inside of the upper material (3, 3') or to the inside of the solid membrane portion (5, 5').

3. Garment (1, 1') according to one of the foregoing claims, **characterized in that** the rigid membrane portion (5, 5') is arranged on the rear side of the garment (1, 1').

4. Garment (1, 1') according to one of the foregoing claims, **characterized in that**
a) the garment (1, 1') is exposed to wind when used as intended, and
b) the fixed membrane portion (5, 5') is arranged on the side of the garment (1, 1') which is turned away from the airstream when used as intended.

5. Garment (1, 1') according to one of the foregoing claims, **characterized in that** the loose membrane portion (6, 6') and the fixed membrane portion (5, 5') each extend over 30%-70%, 40%-60% or substantially 50% of the circumference of the chamber (4, 4').

6. Garment (1, 1') according to one of the foregoing claims, **characterized in that**
a) the membrane (5, 6, 5', 6') is in one piece, or
b) the loose membrane portion (6, 6') is connected to the solid membrane portion (5, 5') so that the membrane (5, 6, 5', 6') is continuous throughout the circumference of the chamber (4, 4').

7. Garment (1, 1') according to one of the foregoing claims, **characterized in that**
a) the upper material (3, 3') comprises at least one of the following materials:
a1) leather,
a2) imitation leather,
a3) fibrous fabric, in particular with carbon fibres, and/or
b) the upper material (3, 3') has several superimposed layers, in particular of the above-mentioned materials, and/or
c) the outer material (3, 3') is more windproof than the membrane (5, 6, 5', 6'), and/or
d) the outer material (3, 3') is more abrasion-resistant than the membrane (5, 6, 5', 6'), and/or
e) the outer material (3, 3') is less waterproof than the membrane (5, 6, 5', 6').

8. Garment (1, 1') according to one of the foregoing claims, **characterized in that**
a) the membrane (5, 6, 5', 6') is microporous, and/or
b) the membrane (5, 6, 5, 5', 6') has pores with a pore density of at least 100,000cm⁻², 200,000cm⁻², 500,000cm⁻² or 1,000,000cm⁻², and/or
c) the individual pores of the membrane (5, 6, 5', 6') have a pore size which is substantially smaller than a drop of water, in particular at least 1,000 times, 2,000 times, 5,000 times, 10,000 times or 20,000 times smaller than a drop of water,
d) the individual pores of the membrane (5, 6, 5', 6') have a pore size which is substantially larger than a water molecule, in particular at least 10 times, 20 times, 50 times, 100 times, 200 times or 500 times larger than a water molecule.

9. Garment (1') after one of the previous claims, **characterized in that**
a) the garment (1') is a motorcycle jacket and the body part (2') is an upper body (2'), and
b) the loose membrane portion (6') lies in the rain position in the chest and/or abdominal region of the wearer, and
c) the loose membrane portion (6') is in the ventilation position in the back area of the carrier.

10. Garment (1) according to one of the preceding claims, **characterized in that**
a) the garment (1) is a pair of trousers and the body part (2) is a leg (2), and
b) the loose membrane portion (6) is in contact with the front of the leg (2) in the rain position, and
c) the loose membrane portion (6) is in contact with the rear side of the leg (2) in the ventilation position.

## Revendications

1. Vêtement (1, 1'), notamment veste ou pantalon, en particulier veste de moto pour motocyclistes, comprenant
a) une chambre (4, 4') pour recevoir une partie du corps (2, 2') d'un porteur du vêtement (1, 1'), en particulier une jambe ou un haut du corps,
b) un matériau suprérieur (3, 3') qui entoure la périphérie extérieure de la chambre (4, 4'), et
c) une membrane essentiellement respirante, coupe-vent et imperméable à l'eau (5, 6, 5', 6'),
c1) disposés à l'intérieur du matériau supérieur (3, 3'),
c2) fixé à l'intérieur du matériau supérieur (3, 3') avec une partie de membrane fixe (5, 5'),
c3) s'étendant sur une partie de la périphérie de la chambre (4, 4') avec la partie de membrane fixe (5, 5'); et
c4) qui n'est pas fixé au matériau supérieur (3, 3') avec une partie de membrane détachée (6, 6'),
c5) dans laquelle la partie de membrane détachée (6, 6') est réglable entre une position de pluie et une position de ventilation,
c6) dans laquelle la partie de membrane détachée (6, 6') repose en position de pluie sur le côté intérieur du matériau supérieur (3, 3') de sorte que la chambre (4, 4') est entourée par la membrane (5, 6, 5', 6') sur toute sa circonférence,
c7) tandis que la partie de membrane détachée (6, 6') est située en position de ventilation à l'intérieur de la partie de membrane fixe (5, 5'), de sorte que la chambre (4, 4') n'est entourée par la membrane (5, 6, 5', 6') que sur une partie de sa circonférence,
**caractérisé en ce que**
d) la partie de membrane détachée (6, 6') est revêtue en surface d'un intercalaire perméable à l'air (10, 10') sur le côté faisant face à la partie de membrane fixe (5, 5'), et
e) l'entretoise perméable à l'air (10, 10') en position de ventilation de la section de membrane détachée (6, 6') permet un écoulement d'air entre la partie du corps (2, 2') et la section de membrane détachée (6, 6').

2. Vêtement (1, 1') selon la revendication 1, **caractérisé en ce que** la partie de membrane détachée (6, 6') peut être appliquée sélectivement à l'intérieur du matériau supérieur (3, 3') ou à l'intérieur de la partie de membrane fixe (5, 5').

3. Vêtement (1, 1') selon l'une des revendications précédentes, **caractérisé en ce que** la coupure de membrane rigide (5, 5') est disposée sur la face arrière du vêtement (1, 1').

4. Vêtement (1, 1') selon l'une des revendications précédentes, **caractérisé en ce que**
a) que le vêtement (1, 1') est exposé au vent lorsqu'il est utilisé comme prévu, et
b) **en ce que** la partie de membrane fixe (5, 5') est disposée sur le côté du vêtement (1, 1') qui est détourné du courant d'air lorsqu'il est utilisé comme prévu.

5. Vêtement (1, 1') selon l'une des revendications précédentes, **caractérisé en ce que** la section de membrane détachée (6, 6') et la section de membrane fixe (5, 5') s'étendent à chaque fois sur 30%-70%, 40%-60% ou sensiblement 50% de la circonférence de la chambre (4, 4').

6. Vêtement (1, 1') selon l'une des revendications précédentes, **caractérisé en ce que**
a) que la membrane (5, 6, 5', 6') est en une seule pièce, ou
b) que la partie de membrane détachée (6, 6') est reliée à la partie de membrane fixe (5, 5') de manière à ce que la membrane (5, 6, 5', 6') soit continue sur toute la circonférence de la chambre (4, 4').

7. Vêtement (1, 1') selon l'une des revendications précédentes, **caractérisé en ce que**
a) le matériau supérieur (3, 3') comprend au moins un des matériaux suivants:
a1) cuir,
a2) daux cuir,
a3) tissu fibreux, en particulier avec des fibres de carbone, et/ou
b) que le matériau supérieur (3, 3') comporte plusieurs couches superposées, en particulier des matériaux susmentionnés, et/ou
c) que le matériau supérieur (3, 3') est plus résistant au vent que la membrane (5, 6, 5', 6'), et/ou
d) que le matériau supérieur (3, 3') est plus résistant à l'abrasion que la membrane (5, 6, 5', 6'), et/ou
e) que le matériau supérieur (3, 3') est moins étanche que la membrane (5, 6, 5', 6').

8. Vêtement (1, 1') selon l'une des revendications précédentes, **caractérisé en ce que**
a) que la membrane (5, 6, 5', 6') est microporeuse, et/ou
b) que la membrane (5, 6, 5, 5', 6') a des pores ayant une densité de pores d'au moins 100 000 cm⁻², 200 000 cm⁻², 500 000 cm⁻² ou 1 000 000 cm⁻², et/ou
c) que les pores individuels de la membrane (5, 6, 5', 6') ont une taille de pores sensiblement inférieure à une goutte d'eau, en particulier au moins 1 000 fois, 2 000 fois, 5 000 fois, 10 000 fois ou 20 000 fois plus petite qu'une goutte d'eau,
d) **en ce que** les pores individuels de la membrane (5, 6, 5', 6') ont une taille de pores sensiblement plus grande qu'une molécule d'eau, en particulier au moins 10 fois, 20 fois, 50 fois, 100 fois, 200 fois ou 500 fois plus grande qu'une molécule d'eau.

9. Vêtement (1') après l'une des revendications précédentes, **caractérisé en ce que**
a) le vêtement (1') est une veste de moto et la partie du corps (2') est un haut du corps (2'), et
b) que la partie de membrane lâche (6') se trouve en position de pluie dans la région thoracique et/ou abdominale du porteur, et
c) que la partie de membrane lâche (6') se trouve en position de ventilation dans la zone arrière du support.

10. Vêtement (1) selon l'une des revendications précédentes, **caractérisé en ce que**
a) le vêtement (1) est une paire de pantalons et la partie du corps (2) est une jambe (2), et
b) la partie détachée de la membrane (6) est en contact avec l'avant de la jambe (2) en position pluie, et
c) la partie détachée de la membrane (6) est en contact avec le côté arrière de la jambe (2) en position de ventilation.
